# EUROPÄISCHE PATENTSCHRIFT

(11) **EP 1 875 027 B1**
(45) Veröffentlichungstag und Bekanntmachung des Hinweises auf die Patenterteilung: **07.06.2017**
(21) Anmeldenummer: 06724525.8
(22) Anmeldetag: 24.04.2006
(51) Int. Cl.: E05D 3/16, E05F 3/10, E05F 1/10

(54) **SCHARNIER-ANORDNUNG**
HINGE DEVICE
DISPOSITIF A CHARNIERE

(30) Priorität: 26.04.2005 DE 102005019325
(43) Veröffentlichungstag der Anmeldung: 09.01.2008
(73) Patentinhaber: SUSPA GmbH, 90518 Altdorf (DE); Liebherr-Hausgeräte Ochsenhausen GmbH, 88411 Ochsenhausen (DE)
(72) Erfinder: RESNIK, Corinne, 90518 Altdorf (DE); HECHT, Josef, 88416 Erlenmoos (DE); BLERSCH, Dietmar, 88521 Ertingen (DE)
(74) Vertreter: Rau, Albrecht
(86) Internationale Anmeldenummer: PCT/EP2006/003742
(87) Internationale Veröffentlichungsnummer: WO 2006/114255

(56) Entgegenhaltungen:
- DE-A1- 10 237 148
- DE-A1- 10 355 444
- DE-U1- 20 207 036
- GB-A- 1 252 757
- US-A- 3 708 826
- US-A1- 2003 229 965
- US-A1- 2005 155 179

## Beschreibung

Die Erfindung betrifft eine Scharnier-Anordnung, insbesondere ein Kühlschrank-Gehäuse mit einer daran über ein Scharnier verschwenkbar angelenkten Kühlschrank-Tür.

Aus der DE 203 06 043 U1 ist ein Anschlagdämpfer für eine Kühlschranktür bekannt. Beim Öffnen der Kühlschranktür ist die Tür jedoch ab einem bestimmten Öffnungswinkel nicht mehr mit dem Dämpfer verbunden. Die Tür kann somit in geöffnetem Zustand beispielsweise an eine angrenzende Wand anschlagen. Im umgekehrten Fall tritt beim Schließen der Tür erst ab einem bestimmten Schließwinkel die Tür mit dem Dämpfer in Verbindung. Da das Gewicht von Kühlschranktüren stark schwankend ist, ist die bekannte Dämpfung unbefriedigend.

Weitere Scharnieranordnungen sind beispielsweise aus der DE 202 07 036 U1, der DE 102 37 148 A1 und aus der US 2003/0229965 A1 bekannt.

Der Erfindung liegt die Aufgabe zugrunde, eine Scharnier-Anordnung zu schaffen, bei der die Nachteile des Standes der Technik überwunden werden.

Die Aufgabe wird durch die Merkmale des Anspruchs 1 gelöst. Der Kern der Erfindung besteht darin, die mittels eines Scharniers ermöglichte Schwenkbewegung zweier aneinander angelenkter Teile in der Weise zu dämpfen, dass eine Kolben-Zylinder-Dämpfungs-Einheit vorgesehen ist, die mindestens an einem Teil direkt angelenkt ist. Die Dämpfungscharakteristik von Kolben-Zylinder-Dämpfungs-Einheit ist sehr viel besser einstellbar als beispielsweise die von Spiralfedern, die häufig in Scharnieren verwendet werden.

Das Scharnier ist als Mehrgelenk-Scharnier ausgebildet, das zwei Vierpunktgelenke umfasst, welche jeweils mittels eines Beschlags an einem der beiden Teile angelenkt sind. Die beiden Vierpunktgelenke weisen einen gemeinsamen Mittel-Scharnier-Arm auf, an dem über einen Befestigungs-Arm die Kolben-Zylinder-Dämpfungs-Einheit angelenkt ist. Dadurch ist das eine Teil bei einer Öffnungsbewegung über einen Totpunkt führbar, so dass das erste Teil sowohl in einer Öffnungsposition als auch in einer Schließposition sich in stabilen Endpositionen befindet. Die Anbringung der Kolben-Zylinder-Dämpfungs-Einheit über den Befestigungs-Arm an den Mittel-Scharnier-Arm kann beispielsweise nachträglich erfolgen, in dem der Befestigungs-Arm an ein bereits bestehendes Scharnier anbringbar ist. Bei einer besonderen Gestaltung des Befestigungs-Arms steht dieser nicht über das Scharnier hervor.

Weitere vorteilhafte Ausgestaltungen der Erfindung ergeben sich aus den Unteransprüchen.

Zusätzliche Merkmale und Einzelheiten der Erfindung ergeben sich aus der Beschreibung mehrerer Ausführungsbeispiele anhand der Zeichnung. Es zeigen:
- Fig. 1: eine Ansicht einer Scharnier-Anordnung gemäß einer nicht erfindungsgemäßen Ausführungsform mit einer Kolben-Zylinder-Dämpfungs-Einheit,
- Fig. 2: einen Mittel-Längs-Schnitt der Kolben-Zylinder-Dämpfungs-Einheit gemäß Fig. 1,
- Fig. 3: Kraft-Geschwindigkeits-Kennlinien der Kolben-Zylinder-Dämpfungs-Einheit gemäß Fig. 2 für zwei verschiedene Kolbenpositionen,
- Fig. 4: Kraft-Einschub-Kennlinie der Kolben-Zylinder-Dämpfungs-Einheit gemäß Fig. 2 bei konstanter Einschub-Geschwindigkeit,
- Fig. 5: eine Scharnier-Anordnung gemäß einer nicht erfindungsgemäßen Ausführungsform in einer Mittelposition,
- Fig. 6: einen Schnitt gemäß der Schnittlinie VI-VI in Fig. 5,
- Fig. 7: die Scharnier-Anordnung gemäß Fig. 5 in einer Schließ-Position,
- Fig. 8: die Scharnier-Anordnung gemäß Fig. 5 in einer Öffnungs-Position,
- Fig. 9: eine Scharnier-Anordnung gemäß einem Ausführungsbeispiel gemäß der Erfindung in einer Mittelposition und
- Fig. 10: eine Scharnier-Anordnung gemäß einer nicht erfindungsgemäßen Ausführungsform in einer Mittelposition.

Im Folgenden wird unter Bezugnahme auf die Fig. 1 bis 4 eine nicht erfindungsgemäße Ausführungsform beschrieben. Bei einer Scharnier-Anordnung 1 ist ein erstes Teil, eine Kühlschrank-Tür 2, über Scharniere 3 an einem nur teilweise dargestellten zweiten Teil, einem Kühlschrank-Gehäuse 4, verschwenkbar angelenkt. Das Scharnier 3 weist einen vertikale Schwenk-Achse 5 auf. In der Praxis sind häufig mehrere Scharniere 3 übereinander, zumindest am oberen und unteren Rand der Kühlschrank-Tür 2 angeordnet, die eine gemeinsame Schwenk-Achse 5 besitzen.

Zur Dämpfung der Öffnungs- und Schließbewegung der Kühlschrank-Tür 2 ist ein auch als Kolben-Zylinder-Dämpfungs-Einheit bezeichneter Dämpfer 6 vorgesehen. Dieser weist ein im Wesentlichen zylindrisches Gehäuse 7 auf, das an einem Ende mit einem einstückig mit dem Gehäuse 7 ausgebildeten Boden 8 verschlossen ist. An diesen Boden 8 ist ein Befestigungs-Element 9 angeformt, das mit einer Bohrung 10 versehen ist, deren Achse 11 senkrecht zur Mittel-Längs-Achse 12 des Gehäuses 7 verläuft und diese schneidet. An der Innenseite 13 der Kühlschrank-Tür 2 ist ein Anlenk-Element 14 mit einer entsprechenden Bohrung befestigt, wobei das Befestigungs-Element 9 mit dem Anlenk-Element 14 durch Einfügen eines Bolzens 15 gelenkig verbunden ist.

Das Gehäuse 7 weist einen ebenfalls zylindrischen Innenraum 16 auf, der konzentrisch zur Achse 12 verläuft und an einem Ende durch den Boden 8 verschlossen ist. Der Innenraum 16 wird in radialer Richtung begrenzt durch die Innenwand 17 des Gehäuses 7. An seinem anderen Ende weist das Gehäuse 7 eine nach außen offene Öffnung 18 auf. Ebenfalls konzentrisch zur Achse 12 ist im Innenraum 16 eine Kolbenstange 19 in Richtung der Achse 12 verschiebbar angeordnet, deren eines Ende 20 aus dem Gehäuse 7 durch die Öffnung 18 herausragt. An diesem Ende 20 ist ein weiteres Befestigungs-Element 21 angebracht, das ebenfalls eine Bohrung 22 aufweist, deren Achse 23 senkrecht zur Mittel-Längs-Achse 12 verläuft und diese schneidet. Am Kühlschrank-Gehäuse 4 ist ein zugehöriges Anlenk-Element 24 mit einer entsprechenden Bohrung befestigt, wobei das Befestigungs-Element 21 durch Einschieben eines Bolzens 25 mit dem Anlenk-Element 24 gelenkig verbunden ist. Der Abstand des Anlenk-Elements 24 von der Schwenk-Achse 5 wird mit a bezeichnet. Der Abstand des Anlenk-Elements 14 von der Schwenk-Achse 5 wird mit b bezeichnet. Die feste Anlenkung des Dämpfers 6 an der Tür 2 einerseits und an dem Gehäuse 4 andererseits erfolgt so, dass der Dämpfer 6 möglichst wenig von der Tür 2 in Richtung auf den eingeschlossenen Raum hervorsteht, b ist somit größer als a. Der Dämpfer 6 kann am oberen Rand und am unteren Rand der Tür 2 angeordnet sein.

Im Folgenden wird unter Bezugnahme auf Fig. 2 der Aufbau des Dämpfers 6 genauer erläutert. Der Dämpfer 6 weist eine parallel zur Mittel-Längs-Achse 12 verlaufende Auszugs-Richtung 26 auf. Im Bereich des in Richtung 26 liegenden Endes des Innenraums 16 ist eine Führungs-/Dichtungs-Buchse 27 in dem Gehäuse 7 festgelegt, durch die die Kolbenstange 19 verschiebbar nach außen geführt ist. Die Buchse 27 ist in radialer Richtung und in Richtung 26 vom Gehäuse 7 umgeben und durch dieses festgelegt. Sie sitzt in einer in der Innenwand 17 angeordneten Ringnut 28, wodurch die Buchse 27 auch entgegen der Richtung 26 festgelegt ist. Zwischen dem entgegen der Richtung 26 liegenden Ende der Buchse 27 und dem Boden 8 ist ein Arbeitsraum 29 gebildet. In dem Arbeitsraum 29 befindet sich ein an der Innenwand 17 dichtend anliegender, entlang der Achse 12 verschiebbarer Kolben 30, der am gehäuseinnenseitigen Ende der Kolbenstange 19 befestigt ist. Der Kolben 30 teilt den Arbeitsraum 29 in einen dem Boden 8 zugewandten Teil-Arbeitsraum 31 sowie einen der Buchse 27 zugewandten Teil-Arbeitsraum 32. Der Arbeitsraum 29 ist mit einem Dämpfungs-Fluid 33, insbesondere Öl, großteils, jedoch nicht vollständig gefüllt. Der Füllstand ist durch das Bezugszeichen 34 angedeutet. Oberhalb des Öl-Füllstandes 34 befindet sich ein Gas 35, insbesondere Luft.

Der Kolben 30 weist über seinen Umfang verteilt, diesen entlang der Richtung 26 durchdringende Dämpfungs-Bohrungen 36 auf, die die beiden Teil-Arbeitsräume 31 und 32 miteinander verbinden. Die Dämpfungs-Bohrungen 36 sind zum Teil durch Ventile 37 verschlossen, die bei einer Bewegung in Richtung 26 offen sind und bei einer Bewegung entgegen Richtung 26 geschlossen sind. Zwischen dem Kolben 30 und der Buchse 27 ist eine als Spiralfeder ausgebildete, die Kolbenstange 19 konzentrisch umgebende Rückhol-Feder 38 angeordnet. Diese ist derart vorgespannt, dass sie den Kolben 30 bei ausgezogener Kolbenstange 19 entgegen der Richtung 26 zurück in das Gehäuse 7 schiebt. In der Innenwand 17 sind gleichmäßig über den Umfang verteilt mehrere Längsnuten 39 angeordnet. Im Bereich dieser Längsnuten 39 liegt der Kolben 30 nicht dicht an der Innenwand 17 an. Vielmehr wird ein Kanal 40 zwischen dem Kolben 30 und dem Grund 41 der Längsnut 39 gebildet. Ausgehend vom Boden 8 existiert zunächst ein Abschnitt 65, entlang dessen keine Längsnut vorgesehen ist. Daran schließt sich ein Abschnitt 66 an, entlang dessen der Querschnitt der Längsnut 39 entlang der Richtung 26 konstant von Null an zunimmt. Daran schließt sich ein Abschnitt 67 an, entlang dessen die Längsnut 39 einen im Wesentlichen konstanten Querschnitt aufweist. Es folgt ein Abschnitt 68, entlang dessen der Querschnitt der Längsnut über eine kurze Länge auf Null abnimmt. Daran schließt sich ein Abschnitt 69 an, entlang dessen keine Längsnut vorhanden ist. Der beim Ausschub des Kolbens 30 in Richtung 26 wirksame Strömungsquerschnitt der Bohrungen 36 ist wesentlich größer als der maximale Querschnitt aller Längsnuten 39 im Abschnitt 67, so dass die Bohrungen 36 den Strömungswiderstand bestimmen. Darüber hinaus ist der wirksame Strömungsquerschnitt des Kolbens 30 entgegen der Richtung 26 wesentlich kleiner als der Strömungsquerschnitt des Kolbens bei einer Bewegung in Richtung 26, so dass dann die Präsenz der Längsnuten 39 eine Rolle spielt.

Im Folgenden werden die Kennlinien des Dämpfers 6 unter Bezugnahme auf die Fig. 3 und 4 beschrieben. Fig. 3 zeigt die Kraft-Geschwindigkeits-Kennlinie des Dämpfers 6 für zwei verschiedene Fälle. Es ist die Auszugskraft F als Funktion der Geschwindigkeit v dargestellt. Gegenübergestellt sind zwei Fälle A und B. A betrifft die Kennlinie, bei der sich der Kolben 30 in dem Abschnitt befindet, in dem die Längsnuten 39 angeordnet sind. Wird die Kolbenstange 19 entlang der Richtung 26 herausgezogen, so verschiebt sich der Kolben 30 entlang der Richtung 26. Das im Teil-Arbeitsraum 32 befindliche Dämpfungs-Fluid 30 sowie das dort befindliche Gas 35 werden durch die Dämpfungs-Bohrungen 36 in den Teil-Arbeitsraum 31 gedrückt. Das Dämpfungsverhalten des Dämpfers 6 ist schwach. Die Ventile 37 sind geöffnet. Die Geschwindigkeitsabhängigkeit der Dämpfungskraft ist gering und steigt lediglich schwach an, was sich durch die Geschwindigkeitsabhängigkeit des Strömungswiderstandes ergibt. Kennlinie B zeigt die Dämpfungskraft, wenn sich der Kolben 30 entgegen der Richtung 26 hinter dem Ende 42 der Längsnuten 39, d. h. außerhalb der Nut 39, befindet. Nun muss das gesamte Dämpfungs-Fluid 33 durch die noch offenen Dämpfungs-Bohrungen 36 gedrückt werden. Die Dämpfungskraft ist somit bei gleicher Geschwindigkeit wesentlich höher, da der für das Fluid 33 zur Verfügung stehende Querschnitt wesentlich geringer ist.

Fig. 4 zeigt die Dämpfungskraft des Dämpfers 6 bei konstanter Geschwindigkeit beim Einschieben des Kolbens 30 entgegen der Richtung 26. Das x entspricht somit einer Einschubtiefe. Die Kennlinie weist einen ersten Plateaubereich C auf, bei dem die Dämpfungskraft groß ist. Dieser Bereich entspricht dem Teil, wo sich der Kolben 30 außerhalb der Längsnut 39 befindet. Die Kennlinie weist dann einen sich linear ändernden Bereich D auf. Dies entspricht dem Bereich, wo sich der Querschnitt der Längsnuten 39 kontinuierlich ändert. An den Abschnitt D schließt sich ein weiterer Plateauabschnitt E an. Dieser entspricht dem Bereich, wo die Längsnuten 39 ihren vollen konstanten Querschnitt besitzen.

Im Folgenden wird das Dämpfungsverhalten der Kühlschrank-Tür 2 beim Öffnen und Schließen beschrieben. Es wird davon ausgegangen, dass die Kühlschrank-Tür zunächst geschlossen ist. Die Kolbenstange 19 befindet sich im eingeschobenen Zustand. Der Kolben 30 befindet sich in der Nähe des Bodens 8. Die Rückhol-Feder 38 befindet sich im Vergleich zu anderen Zuständen in dem entspanntesten. Das Gas 35 steht unter UmgebungsDruck. Es ist auch möglich, unter Überdruck stehendes Gas 35 zu verwenden. Wird die Tür geöffnet, so wird die Öffnungsbewegung nur wenig gedämpft, da das Fluid 33 durch die vergleichsweise großen Dämpfungs-Bohrungen 36 strömen kann. Die Ventile 37 sind geöffnet. Das Öffnen der Tür ist somit leicht. Das Öffnen der Tür wird gegebenenfalls durch das sich entspannende Gas 35 unterstützt. Im Gegenzug wird die Rückhol-Feder 38 zusammengedrückt. Durch die Gestaltung der Bohrungen 36 und der Längsnuten 39, des Gasüberdrucks 35 und der Federcharakteristik der Rückhol-Feder 38 kann das Dämpfungsverhalten auf verschieden schwere Kühlschrank-Türen abgestimmt werden. Darüber hinaus kann sichergestellt werden, dass das Dämpfungsverhalten im Wesentlichen gleich ist, unabhängig davon, ob die Kühlschrank-Tür zum Beispiel mit Flaschen schwer beladen ist oder nicht.

Die Schließbewegung der Tür wird unterstützt durch die nun stark zusammengedrückte Rückhol-Feder 38. Durch die Gestaltung der Ventile 37 kann sichergestellt werden, dass die Dämpfung beim Schließen der Tür größer ist als beim Öffnen der Tür. Es soll sichergestellt werden, dass die Tür nicht an das Gehäuse 4 anschlägt. Dies ist auch durch die besondere Anordnung des Dämpfers 6 realisiert, da der Dämpfer 6 im geschlossenen Zustand der Tür 2 nahezu parallel zur Front des Gehäuses 4 verläuft und somit das durch ihn erzeugte Drehmoment gering ist. Durch die Rückhol-Feder 38 wird jedoch auch sichergestellt, dass die Tür vollständig schließt. Das Dämpfungsverhalten des Kolbens 30 beim Einschieben der Kolbenstange 19 ist wesentlich durch die Präsenz oder Absenz der Längsnuten 39 bestimmt. Der Strömungsquerschnitt des Kolbens 30 ist beim Einschieben entgegen der Richtung 26 wesentlich geringer als in der entgegengesetzten Richtung. Deswegen spielt der durch die Längsnut 39 hinzukommende Querschnitt eine wesentliche Rolle. Im vollständig ausgeschobenen Zustand befindet sich der Kolben 30, ungefähr wie in Fig. 2 dargestellt, noch auf der Höhe des Abschnitts 67. Das Dämpfungsverhalten ist somit vergleichsweise gering, jedoch immer noch größer als beim Ausschieben des Kolbens in Richtung 26 auf gleicher Höhe. Erreicht der Kolben 30 den Abschnitt 66, verringert sich der Querschnitt der Längsnuten 39 und die Dämpfungskraft steigt linear an. Im Abschnitt 65 ist die Dämpfung maximal, da die Längsnuten 39 nicht mehr präsent sind. Es wird somit verhindert, dass der Kühlschrank-Tür 2 beim Schließen am Gehäuse 4 anschlägt. Die Dämpfung durch die beim Einschieben wirksamen Bohrungen 36 und die Längsnuten 39 ist geschwindigkeitsabhängig und nutengesteuert. Je stärker die Tür zugestoßen wird, umso stärker ist die Dämpfung. Ein sanftes und sicheres Schließen bei unterschiedlichen Beladungssituationen der Tür 2 ist somit immer sichergestellt. Durch die Anlenkung des Dämpfers 6 an der Tür 2 und die Tatsache, dass b wesentlich größer a wird der Dämpfer 6 beim Öffnen der Tür 2 aus dem Bedien- und Sichtbereich des Kühlschrankgehäuses 4 herausgeschwenkt. Die Dämpfungskräfte des Dämpfers 6 sind wie bereits erläutert, in Schließ- und Öffnungsrichtung der Tür 2 unterschiedlich groß. In Schließrichtung sind die Dämpfungskräfte in Bezug auf Geschwindigkeit und Schließwinkel so ausgelegt, dass ein sanftes und sicheres Schließen der Tür 2 bei jeder Beladesituation gewährleistet sind. In Öffnungsrichtung der Tür 2 ist die Dämpfung so gering wie möglich ausgelegt.

Im Folgenden wird unter Bezugnahme auf die Fig. 5 bis 8 eine nicht erfindungsgemäße Ausführungsform beschrieben. Identische Teile erhalten dieselben Bezugszeichen wie bei der Ausführungsform gemäß Fig. 1 bis 4, auf deren Beschreibung hiermit verwiesen wird. Konstruktiv unterschiedliche Teile, jedoch funktionell gleichartige Teile erhalten dieselben Bezugszeichen mit einem nachgestellten a. Der zentrale Unterschied besteht darin, dass das Scharnier 3a ein Mehrgelenk-Scharnier, insbesondere ein 7-Gelenk-Scharnier ist. Dieses weist gegenüber dem ersten Ausführungsbeispiel den Vorteil auf, dass die Tür 2 beim Öffnen über einen Totpunkt geführt wird und somit die Öffnungsposition und die Schließposition der Tür 2 stabile Endpositionen darstellen. An dem Scharnier 3a sind Beschläge 63, 64 vorgesehen, die mit der Tür 2 bzw. dem Gehäuse 4 verbunden sind. Alle Elemente des Scharniers 3a sind aus gebogenem Blech mit im Wesentlichen U-förmigen Querschnitt gebildet. Das Scharnier 3a ist somit spiegelsymmetrisch bezüglich einer horizontal verlaufenden Symmetrieebene. Zur Vereinfachung ist nur eine Hälfte des Scharniers 3a, nämlich die oberhalb der Symmetrieebene liegende, dargestellt. Das Scharnier 3a besteht im Wesentlichen und vereinfacht ausgedrückt aus einem ersten an dem Beschlag 64 angelenkten Parallelogramm, an dem ein zweites Parallelogramm angelenkt ist, an dem wiederum der Beschlag 63 angelenkt ist. Konkret weist der Beschlag 64 einen flachen Grundkörper sowie eine in Bezug auf die Tür 2 vorstehende Nase 43 auf. An dieser ist über ein Gelenk 44 ein Mittel-Scharnier-Arm 45 verschwenkbar befestigt. Am äußeren Ende der Nase 43 ist - in Fig. 5 links von dem Gelenk 44 und weiter von dem Gehäuse 4 entfernt als das Gelenk 44 - ein Stützarm 46 über ein Gelenk 47 angelenkt. Der Stützarm 46 verläuft nicht geradlinig, sondern ist in Richtung auf die Tür 2 gebogen, damit er nicht mit der dem Gehäuse 4 zugewandten, abgerundeten Kante 48 der Tür 2 beim Öffnen kollidiert. Die Arme 45 und 46 sind beide an einer Zwischenplatte 49 an benachbarten Gelenken 50 bzw. 51 angelenkt. Der Gelenkpunkt 50 liegt ungefähr in der Mitte des Mittel-Scharnier-Arms 45, der Arm 45 erstreckt sich also noch über das Gelenk 50 hinaus. Die Zwischenplatte 49 ist länglich ausgebildet und in der Mitte ausgebaucht. Das Gelenk 50 befindet sich an dem Gehäuse 4 zugewandten Ende. Das Gelenk 51 befindet sich ungefähr auf halber Strecke zwischen dem Gelenk 50 und dem Beschlag 63, an dem die Zwischenplatte 49 über ein Gelenk 52 angelenkt ist. Die Nase 43, die Arme 45 und 46 sowie die Zwischenplatte 49 bilden mit den Gelenken 44, 47, 50, 51 ein erstes Vierpunktgelenk, annähernd ein Parallelogramm. An dem dem Gehäuse 4 abgewandten Ende des Mittel-Scharnier-Arms 45 ist über ein Gelenk 53 ein Zwischenarm 54 gelenkig befestigt, der an seinem anderen Ende an dem Beschlag 63 über ein Gelenk 55 befestigt ist. Die Gelenkpunkte 52, 50, 53, 55 bilden ein zweites Vierpunktgelenk, das über den starren Mittel-Scharnier-Arm 45 einerseits und andererseits über den gelenkig befestigten Stützarm 46 an dem zweiten Vierpunktgelenk angelenkt ist. Die Gelenke 52, 50, 53, 55 bilden auch angenähert ein Parallelogramm. Es wird darauf hingewiesen, dass es sich nur in grober Annäherung um ein solches handelt. Das Gelenk 50 liegt nicht auf einer durch die Gelenke 44 und 53 verlaufenden Linie, sondern außerhalb von dieser in Richtung auf das Gehäuse 4. Der Mittel-Scharnier-Arm 45 ist somit in Richtung auf die Tür 2 leicht abgewinkelt ausgebildet. Mittig zwischen den Gelenken 50 und 52 einerseits und den Gelenken 53 und 55 andererseits ist eine Druckfeder 56 über zwei Gelenke 57, 58 an der Zwischenplatte 49 bzw. dem Zwischenarm 54 jeweils verschwenkbar angelenkt. Im Bereich des Gelenks 57 weist die Zwischenplatte 49 die erwähnte Ausbauchung auf.

An dem Gelenk 53 ist der Dämpfer 6 mit seinem an der Kolbenstange 19 befestigten Befestigungs-Element 21a, welches in Fig. 6 detaillierter dargestellt ist, angelenkt. Hierzu ist am äußeren Ende der Kolbenstange 19 eine Gabel 59 mit zwei Schenkeln 60 befestigt. Die Gabel 59 weist entsprechende quer zur Mittel-Längs-Achse 12 offene Rast-Öffnungen 61 auf, mit denen die Gabel 59 auf einen das Gelenk 53 bildenden Zapfen 62 aufgerastet ist. Der Zapfen 62 ist auch durch entsprechende Bohrungen im Mittel-Scharnier-Arm 45 und Zwischenarm 54 geführt. Es ist auch möglich, die Anlenkung des freien Endes der Kolbenstange 19 nicht mit dem Gelenk 53 zusammenfallen zu lassen. Die Anlenkung kann auch am Arm 45 in Richtung auf das Gelenk 50 oder an einem dann vorzusehenden Fortsatz, der sich über das Gelenk 53 nach außen erstreckt, erfolgen. Vorteilhaft ist es, wenn der Dämpfer 6 an dem Mittel-Scharnier-Arm 45 angelenkt ist, da die hierdurch erzielte Hebelwirkung besonders groß ist. Durch die Verschiebung des Anlenkpunktes des Befestigungs-Elements 21a auf der Linie zwischen den Gelenken 50 und 53 kann bei gleichem Dämpfer 6 das erzeugte Drehmoment verändert werden. So kann beispielsweise die Anpassung desselben Dämpfers 6 an Türen 2 verschiedener Größe und damit verschiedener Masse erfolgen. Die Besonderheit des Mittel-Scharnier-Arms 45 gegenüber den anderen Armen des 7-Gelenk-Scharniers ist, dass der Arm 45 gleichzeitig Bestandteil des ersten Vierpunktgelenks 44, 50, 51, 47 und des zweiten Vierpunktgelenks 50, 53, 55, 52 ist. Es ist möglich, das freie Ende der Kolbenstange 19 auch an einem Blech zu befestigen, das an dem Arm 45 angebracht ist. Wie beim ersten Ausführungsbeispiel ist der Dämpfer 6 an seinem anderen Ende ungefähr mittig bezogen auf die Breite der Tür 2 an der Tür 2 angelenkt.

Im Folgenden wird unter Bezugnahme auf die Fig. 5, 7 und 8 die Dynamik des Scharniers 3a beschrieben. In Fig. 5 ist die Tür 2 in einer mittleren Öffnungsposition, beispielsweise unter einem Öffnungswinkel von ungefähr 45°, dargestellt. Diese Position stellt den eingangs erwähnten Totpunkt der Tür dar. In dieser Position ist der Abstand zwischen den Gelenken 57 und 58, den Anlenkpunkten der Druckfeder 56, minimal. Eine Verschwenkung in Richtung auf die in Fig. 7 dargestellte Schließposition oder eine Verschwenkung in die in Fig. 8 dargestellte Öffnungsposition führt zu einer Vergrößerung des Abstandes zwischen den Gelenkpunkten 57 und 58, d. h. die Druckfeder 56 schiebt die Tür 2 jenseits des Totpunkts entweder in die Öffnungsposition oder in die Schließposition, die dann jeweils stabil sind. In der in Fig. 7 dargestellten Schließposition sind die beiden Arme 45 und 46 in Richtung auf das Gehäuse 4 geschwenkt. Die Zwischenplatte 49 und der Zwischenarm 54 verlaufen schräg nach hinten. Das Scharnier 3a ist somit kompakt zusammengefaltet und die Druckfeder 56 ist im Vergleich zur Mittelposition gemäß Fig. 5 relativ entspannt. Bei der in Fig. 8 dargestellten Öffnungsposition sind die beiden Arme 45 und 46 maximal von dem Beschlag 64 weg geschwenkt. Dasselbe gilt für Zwischenplatte 49 und den Zwischenarm 54. Das Scharnier 3a besitzt somit seine maximale Längsausdehnung. Die hintere Kante 48 der Tür 2 ist vom ihr zugewandten Gehäuserand 4 maximal weit entfernt, so dass ein Zugang zum Innenraum des Kühlschranks bzw. zur Tür optimal möglich ist. Die Druckfeder 56 befindet sich im Vergleich zur in Fig. 5 dargestellten Position in einem relativ entspannten Zustand.

Im Folgenden wird das Öffnungs- und Schließverhalten der Tür 2 unter Einbeziehung der Dämpfungscharakteristik des Dämpfers 6 beschrieben. Vor dem Öffnen der Tür 2 befindet sich der Kolben 30 in einer maximalen Einschubsposition. Beim Herausziehen der Kolbenstange 19 ist die Dämpfung minimal, da die vergleichsweise großen Bohrungen 36 für das Dämpfungsverhalten bestimmend sind. Die Tür 2 lässt sich somit leicht öffnen. Ab einem definierten Öffnungswinkel bleibt die Tür in geöffneter Stellung stehen. Hier kompensieren sich die Öffnungskräfte des Türscharniers und die Schließkräfte des Dämpfers. Beim Schließen der Tür 2 sind die Ventile 37 geschlossen, die Dämpfung des Dämpfers 6 ist somit höher. Das Einschieben der Kolbenstange 19 wird durch die Rückholfeder 38 vereinfacht. Jenseits des Totpunktes wird das vollständige, gedämpfte Schließen der Kühlschrank-Tür 2 durch die Druckfeder 56, die Rückholfeder 38 und die zunehmende Dämpfung durch die Längsnuten 39 sichergestellt.

Wie bereits erwähnt, ist es grundsätzlich möglich, den Dämpfer 6 sowohl am oberen als auch am unteren Scharnier 3a der Tür 2 anzubringen. Dies kann z. B. bei hohen Kühlschränken, bei denen die Beladung entsprechend höher sein kann, sinnvoll sein. Bei Geräten mit Doppeltüren, z. B. Kühlschrank und Gefrierschrank, sind zwei Türen übereinander angeordnet. Für diese können je nach Bedarf jeweils ein Dämpfer, jeweils zwei Dämpfer oder Mischversionen verwendet werden. Wie bereits erläutert, wird durch die Anlenkung des Dämpfers 6 an dem Mittel-Scharnier-Arm 45 die beim Öffnen der Tür 2 aufzubringende Öffnungskraft reduziert. Dies lässt sich dadurch erklären, dass der Dämpfer 6 die Tür 2 zusätzlich abstützt und somit die Reibungskräfte im Scharnier 3a reduziert. Der Verschleiß des Scharniers 3a ist somit reduziert und die Lebensdauer erhöht sich. Ein weiterer entscheidender Vorteil der Anordnung des Dämpfers 6 ergibt sich aus der annähernd parallelen Anordnung des Dämpfers zur Tür. Dadurch wird vermieden, dass bei geschlossener Tür 2 ein zu hoher Druck auf die Türdichtung ausgeübt wird. Dies würde über einen längeren Zeitraum unter Umständen zur Beeinträchtigung der Dichtung und damit zu eventuellen Leckagen führen.

Im Folgenden wird unter Bezugnahme auf Fig. 9 ein Ausführungsbeispiel der Erfindung beschrieben. Identische Teile erhalten dieselben Bezugszeichen wie bei der Ausführungsform gemäß Fig. 5 bis 8, auf deren Beschreibung hiermit verwiesen. Konstruktiv unterschiedliche, jedoch funktionell gleichartige Teile erhalten dieselben Bezugszeichen mit einem nachgestellten b. Der wesentliche Unterschied besteht in der Anlenkung des Dämpfers 6 an dem Scharnier 3b. Zur Anbringung des Befestigungs-Elements 21b ist an dem Mittel-Scharnier-Arm 45 im Bereich des Gelenks 53 ein separater Befestigungs-Arm 70 vorgesehen. Der Arm 70 weist an seinem äußeren Ende die Form einer Gabel mit zwei übereinander liegenden, voneinander beabstandeten Stegen 71 auf. Die Stege 71 weisen fluchtende Bohrungen 72 auf, durch die ein Zapfen 73 geführt und dort festgelegt ist. Am anderen Ende weist der Befestigungs-Arm 70 eine der Außenkontur des Mittel-Scharnier-Arms 45 angepasste Anlagefläche 74 auf. Im vorliegenden Fall ist der Befestigungs-Arm 70 durch eine Schraube 75 mit dem Mittel-Scharnier-Arm 45 verbunden. Es können auch andere Verbindungsmöglichkeiten wie Vernieten, Verschweißen etc. Verwendung finden. Der Befestigungs-Arm 70 weist senkrecht zur in Fig. 9 dargestellten Zeichenebene eine geringere Dicke auf als sie das Scharnier 3b besitzt. Dadurch steht der Befestigungs-Arm 70 nicht über das Scharnier 3b vor.

Das Befestigungs-Element 21b ist als stabförmiger Kopf mit einer Bohrung ausgebildet, durch die der Zapfen 73 geführt ist. Das Befestigungs-Element 21b ist somit zwischen den beiden Stegen 71 gehalten und um den Zapfen 73 verschwenkbar. Vorteilhaft an dieser Ausgestaltung ist, dass ein bereits bestehendes Scharnier verwendet werden kann, an das der Dämpfer 6 nachträglich angebunden werden kann. Anstelle der Bohrung im Befestigungs-Element 21 kann auch ein nach außen führender Schlitz in Form eines Mauls vorgesehen sein.

Im Folgenden wird unter Bezugnahme auf Fig. 10 eine nicht erfindungsgemäße Ausführungsform beschrieben. Identische Teile erhalten dieselben Bezugszeichen wie bei der Ausführungsform gemäß Fig. 5 bis 8. auf deren Beschreibung hiermit verwiesen wird. Konstruktiv unterschiedliche, jedoch funktionell gleichartige Teile erhalten dieselben Bezugszeichen mit einem nachgestellten c. Der wesentliche Unterschied besteht in der Anlenkung des Befestigungs-Elements 21c am Mittel-Scharnier-Arm 45c. Dieser ist über das Gelenk 53 nach außen verlängert und weist somit einen gegenüber dem Gelenk 53 nach außen vorstehenden Abschnitt 76 auf. Wie beim Ausführungsbeispiel gemäß Fig. 9 besteht der Abschnitt 76 aus zwei übereinander angeordneten, gabelförmig vorspringenden Stegen mit fluchtenden Bohrungen 77, durch die eine Zapfen 78 geführt und dort befestigt ist. Das kopfartige Befestigungs-Element 21c weist eine Bohrung auf, durch die der Zapfen 78 geführt ist. Das Element 21c ist somit zwischen den Stegen fixiert und um den Zapfen 78 verschwenkbar. Vorteilhaft an dieser Ausgestaltung ist, dass das Gelenk 53 und das zum Zapfen 78 gehörende Gelenk voneinander entkoppelt sind.

## Patentansprüche

1. Anordnung,
a. mit einem ersten Teil (2),
b. mit einem an dem ersten Teil (2) verschwenkbar über ein Scharnier (3b) angelenkten zweiten Teil (4),
**wobei**
c. mit dem ersten Teil (2) ein Beschlag (63) und mit dem zweiten Teil (4) ein weiterer Beschlag (64) verbunden sind,
d. das Scharnier (3b) ein Mehrgelenk-Scharnier ist,
**wobei**
e. eine Kolben-Zylinder-Dämpfungs-Einheit (6) vorgesehen ist,
i. welche zwischen dem ersten Teil (2) und dem zweiten Teil (4) wirkend angeordnet ist zur Dämpfung einer Schwenkbewegung der beiden Teile (2, 4) zueinander, und
ii. welche mindestens an einem Teil (2, 4) angelenkt ist,
f. das Scharnier (3b) ein erstes an dem Beschlag (64) angelenktes Vierpunktgelenk und ein zweites an dem Beschlag (63) angelenktes Vierpunktgelenk aufweist, wobei die beiden Vierpunktgelenke gelenkig miteinander verbunden sind,
g. das Mehrgelenk-Scharnier einen Mittel-Scharnier-Arm (45) aufweist, an dem die Kolben-Zylinder-Dämpfungs-Einheit (6) über einen Befestigungs-Arm (70) angelenkt ist,
h. der Befestigung-Arm (70) separat von dem Mittel-Scharnier-Arm (45) ausgeführt ist, und
i. der Mittel-Scharnier-Arm (45) gleichzeitig Bestandteil des ersten Vierpunktgelenks und des zweiten Vierpunktgelenks ist.

2. Anordnung gemäß Anspruch 1, **dadurch gekennzeichnet, dass** die Kolben-Zylinder-Dämpfungs-Einheit (6) einen in einem Gehäuse (7) verschiebbar geführten Kolben (30) aufweist, der einen Arbeitsraum (29) in einen ersten Teilarbeitsraum (31) und einen zweiten Teilarbeitsraum (32) unterteilt.

3. Anordnung gemäß Anspruch 2, **dadurch gekennzeichnet, dass** in dem Gehäuse (7) eine mit dem Kolben (30) verbundene Rückhol-Feder (38) zur Rückholung des Kolbens (30) von einer Auszugs-Position in eine Ausgangs-Position vorgesehen ist.

4. Anordnung gemäß Anspruch 3, **dadurch gekennzeichnet, dass** der Arbeitsraum (29) teilweise mit einem Dämpfungs-Fluid (33) gefüllt ist.

5. Anordnung gemäß Anspruch 4, **dadurch gekennzeichnet, dass** zumindest entlang eines Teils der Innenwand (17) des Gehäuses (7) mindestens eine Dämpfungs-Nut (39) zur Veränderung des Dämpfungsverhaltens vorgesehen ist.

6. Anordnung gemäß Anspruch 1, **dadurch gekennzeichnet, dass** die Kolben-Zylinder-Dämpfungs-Einheit (6) an dem Mehrgelenk-Scharnier angelenkt ist.

7. Anordnung gemäß Anspruch 1, **dadurch gekennzeichnet, dass** der Mittel-Scharnier-Arm (45; 45c) zumindest an einem Teil (2, 4) nicht direkt angelenkt ist.

8. Anordnung gemäß Anspruch 7, **dadurch gekennzeichnet, dass** der Mittel-Scharnier-Arm (45; 45c) am zweiten Teil (4) direkt über ein Gelenk (44) angelenkt ist.

9. Anordnung gemäß Anspruch 8, **dadurch gekennzeichnet, dass** der Mittel-Scharnier-Arm (45; 45c) über mindestens einen separaten Arm (49, 54) an dem ersten Teil (2) angelenkt ist.

10. Anordnung gemäß einem der vorstehenden Ansprüche, **dadurch gekennzeichnet, dass** die Kolben-Zylinder-Dämpfungs-Einheit (6) eine Rückhol-Feder (38) aufweist, die derart vorgespannt ist, dass sie einen Kolben (30) bei ausgezogener Kolbenstange (19) entgegen einer Auszugs-Richtung (26) zurück in ein Gehäuse (7) schiebt.

11. Anordnung gemäß Anspruch 10, **dadurch gekennzeichnet, dass** die Rückhol-Feder (38) als Spiralfeder ausgebildet und zwischen dem Kolben (30) und einer Buchse (27), die Kolbenstange (19) konzentrisch umgebend angeordnet ist.

12. Anordnung gemäß einem der vorstehenden Ansprüche, **dadurch gekennzeichnet, dass** das Scharnier (3b) eine Totpunkt-Position aufweist, von der aus das erste Teil (2) beim Schwenken über die Totpunkt-Position hinaus in eine Öffnungsposition oder in eine Schließposition als stabile Endpositionen verlagerbar ist.

13. Anordnung nach Anspruch 12, **dadurch gekennzeichnet, dass** eine Druckfeder (56) zwischen Anlenkpunkten (57, 58) vorgespannt ist, wobei in der Totpunkt-Position ein Abstand zwischen den Anlenkpunkten (57, 58) minimal ist, sodass die Druckfeder (56) das erste Teil (2) jenseits der Totpunkt-Position entweder in die Öffnungsposition oder in die Schließposition schiebt.

14. Anordnung gemäß einem der vorstehenden Ansprüche, **dadurch gekennzeichnet, dass** ab einem definierbaren Öffnungswinkel das erste Teil (2) in einer geöffneten Stellung verbleibt, wobei insbesondere sich Öffnungskräfte des Scharniers (3b) und Schließkräfte des Kolben-Zylinder-Dämpfungs-Elements (6) kompensieren.

## Claims

1. Arrangement,
a. with a first part (2),
b. with a second part (4) pivotably articulated to the first part (2) via a hinge (3b),
**wherein**
c. one fitting (63) is fastened to the first part (2) while another fitting (64) is fastened to the second part (4),
d. the hinge (3b) is a multi-jointed hinge,
**wherein**
e. a piston cylinder damping unit (6) is provided
i. which is operatively arranged between the first part (2) and the second part (4) for damping a pivoting movement of the two parts (2, 4) relative to each other, and
ii. which is articulated to at least one part (2, 4),
f. the hinge (3b) comprises a first four-point joint articulated to the fitting (64) and a second four-point joint articulated to the fitting (63), the two four-point joints being articulated to each other,
g. the multi-jointed hinge comprises a central hinge arm (45) to which the piston cylinder damping unit (6) is articulated by means of a fastening arm (70),
h. the fastening arm (70) is configured such as to be separate from the central hinge arm (45), and
i. the fastening arm (45) is part of the first four-point joint and of the second four-point joint at the same time.

2. Arrangement according to claim 1, **characterised in that** the piston cylinder damping unit (6) comprises a piston (30) displaceably guided in a housing (7), wherein the piston (30) divides a working space (29) into a first partial working space (31) and a second partial working space (32).

3. Arrangement according to claim 2, **characterised in that** in the housing (7) a return spring (38) connected to the piston (30) is provided for returning the piston (30) from a withdrawn position into an initial position.

4. Arrangement according to claim 3, **characterised in that** the working space (29) is partially filled by a damping fluid (33).

5. Arrangement according to claim 4, **characterised in that** at least along one part of the internal wall (17) of the housing (7) at least one damping groove (39) is provided for altering the damping behaviour.

6. Arrangement according to claim 1, **characterised in that** the piston cylinder damping unit (6) is articulated to the multi-jointed hinge.

7. Arrangement according to claim 1, **characterised in that** the central hinge arm (45; 45c) is not directly articulated to at least one part (2, 4).

8. Arrangement according to claim 7, **characterised in that** the central hinge arm (45; 45c) is directly articulated to the second part (4) via a joint (44).

9. Arrangement according to claim 8, **characterised in that** the central hinge arm (45; 45c) is articulated to the first part (2) via at least one separate arm (49, 54).

10. Arrangement according to any one of the preceding claims, **characterised in that** the piston cylinder damping unit (6) comprises a return spring (38) that is pretensioned such that it pushes a piston (30) back into a housing (7) when a piston rod (19) is withdrawn counter to a withdrawal direction (26).

11. Arrangement according to claim 10, **characterised in that** the return spring (38) is configured as a spiral spring that is arranged between the piston (30) and the bush (27) such as to concentrically surround the piston rod (19).

12. Arrangement according to any one of the preceding claims, **characterised in that** the hinge (3b) has a dead centre point from which the first part (2), when being pivoted beyond the dead centre point, is displaceable into an opening position or into a closing position as stable end positions.

13. Arrangement according to claim 12, **characterised in that** a compression spring (56) is pretensioned between articulation points (57, 58), wherein in the dead centre point, a distance between the articulation points (57, 58) is minimal so the compression spring (56) pushes the first part (2) beyond the dead centre position either into the opening position or into the closing position.

14. Arrangement according to any one of the preceding claims, **characterised in that** from a definable opening angle, the first part (2) remains in an open position, wherein in particular the opening forces of the hinge (3b) and closing forces of the piston cylinder damping unit (6) compensate each other.

## Revendications

1. Ensemble,
a. comprenant une première pièce (2),
b. une deuxième pièce (4) articulée de manière pivotante sur la première pièce (2) par l'intermédiaire d'une charnière (3b),
dans lequel
c. une ferrure (63) est reliée à la première pièce (2) et une autre ferrure (64) est reliée à la deuxième pièce (4),
d. la charnière (3b) est une charnière à articulations multiples,
dans lequel
e. une unité d'amortissement à piston-cylindre (6) est prévue,
i. laquelle est agencée de manière à agir entre la première pièce (2) et la deuxième pièce (4) pour amortir un mouvement pivotant des deux pièces (2, 4) l'une par rapport à l'autre, et
ii. laquelle est articulée au moins sur une pièce (2, 4),
f. la charnière (3b) comprend une première articulation à quatre points articulée sur la ferrure (64) et une deuxième articulation à quatre points articulée sur la ferrure (63), les deux articulations à quatre points étant reliées de manière articulée l'une à l'autre,
g. la charnière à articulations multiples comprend un bras central de charnière (45) sur lequel l'unité d'amortissement à piston-cylindre (6) est articulée par l'intermédiaire d'un bras de fixation (70),
h. le bras de fixation (70) est séparé du bras central de charnière (45), et
i. le bras central de charnière (45) fait simultanément partie intégrante de la première articulation à quatre points et de la deuxième articulation à quatre points.

2. Ensemble selon la revendication 1, **caractérisé en ce que** l'unité d'amortissement à piston-cylindre (6) comprend un piston (30) qui est guidé mobile dans un boîtier (7) et qui divise une chambre de travail (29) en une première chambre de travail partielle (31) et en une deuxième chambre de travail partielle (32).

3. Ensemble selon la revendication 2, **caractérisé en ce qu'**un ressort de rappel (38) relié au piston (30) et destiné à rappeler le piston (30) d'une position déployée dans une position de départ est prévu dans le boîtier (7).

4. Ensemble selon la revendication 3, **caractérisé en ce que** la chambre de travail (29) est remplie en partie d'un fluide d'amortissement (33).

5. Ensemble selon la revendication 4, **caractérisé en ce qu'**au moins une rainure d'amortissement (39) permettant de modifier le comportement d'amortissement est ménagée au moins le long d'une partie de la paroi intérieure (17) du boîtier (7).

6. Ensemble selon la revendication 1, **caractérisé en ce que** l'unité d'amortissement à piston-cylindre (6) est articulée sur la charnière à articulations multiples.

7. Ensemble selon la revendication 1, **caractérisé en ce que** le bras central de charnière (45 ; 45c) est articulé de façon indirecte au moins sur une partie (2, 4).

8. Ensemble selon la revendication 7, **caractérisé en ce que** le bras central de charnière (45 ; 45c) est articulé sur la deuxième partie (4) de façon directe par l'intermédiaire d'une articulation (44).

9. Ensemble selon la revendication 8, **caractérisé en ce que** le bras central de charnière (45 ; 45c) est articulé sur la première partie (2) au moyen d'au moins un bras (49, 54) séparé.

10. Ensemble selon l'une quelconque des revendications précédentes, **caractérisé en ce que** l'unité d'amortissement à piston-cylindre (6) comprend un ressort de rappel (38) qui est précontraint de telle sorte qu'il pousse un piston (30) à nouveau dans un boîtier (7) à l'encontre d'une direction d'extraction (26), lorsque la tige de piston (19) est déployée.

11. Ensemble selon la revendication 10, **caractérisé en ce que** le ressort de rappel (38) est réalisé sous la forme d'un ressort hélicoïdal et est agencé entre le piston (30) et une douille (27) de manière à entourer la tige de piston (19) de façon concentrique.

12. Ensemble selon l'une quelconque des revendications précédentes, **caractérisé en ce que** la charnière (3b) comprend une position de point mort, à partir de laquelle la première pièce (2) peut être déplacée lors de son pivotement au-delà de la position de point mort dans une position d'ouverture ou dans une position de fermeture en tant que positions finales stables.

13. Ensemble selon la revendication 12, **caractérisé en ce qu'**un ressort de pression (56) est précontraint entre des points d'articulation (57, 58), dans lequel un écart entre les points d'articulation (57, 58) est minimal dans la position de point mort, de sorte que le ressort de pression (56) pousse la première pièce (2) au-delà de la position de point mort soit dans la position d'ouverture soit dans la position de fermeture.

14. Ensemble selon l'une quelconque des revendications précédentes, **caractérisé en ce que**, à partir d'un angle d'ouverture pouvant être défini, la première pièce (2) reste dans une position ouverte, dans lequel en particulier les forces d'ouverture de la charnière (3b) et les forces de fermeture de l'élément d'amortissement à piston-cylindre (6) se compensent.
